# FASCICULE DE BREVET EUROPEEN

(11) **EP 0 214 212 B1**
(45) Date de publication et mention de la délivrance du brevet: **27.09.1989**
(21) Numéro de dépôt: 86901422.5
(22) Date de dépôt: 03.03.1986
(51) Int. Cl.: B05B 7/14, F41H 9/06

(54) **PROCEDE ET DISPOSITIF POUR LA MISE EN SUSPENSION DE POUDRES ULTRA-FINES**
VERFAHREN UND ANORDNUNG ZUR DISPERSION ULTRAFEINER PULVER
METHOD AND DEVICE FOR THE DISPERSION OF ULTRA-FINE POWDERS

(30) Priorité: 05.03.1985 FR 8503196
(43) Date de publication de la demande: 18.03.1987
(73) Titulaire: BERTIN & CIE, F-78373 Plaisir Cédex (FR)
(72) Inventeur: DEYSSON, Jean-Yves, F-75013 Paris (FR); KARIAN, Jacques Résidence de la Ronche, F-78720 Dampierre (FR); MALGRAT, Philippe, F-92210 Saint-Cloud (FR); BLONDEAU, Michel 68, rue du Petit Bois, F-78370 Plaisir (FR)
(74) Mandataire: Colas, Jean-Pierre
(86) Numéro de dépôt international: FR8600067
(87) Numéro de publication internationale: WO8605126

(56) Documents cités:
- AT-B- 340 716
- CA-A- 874 283
- US-A- 2 781 154
- US-A- 3 854 634
- US-A- 4 023 778

## Description

La présente invention est relative à un procédé et à un dispositif pour la mise en suspension dans un gaz de poudres ultra-fines, c'est-à-dire en particules dont la taille est inférieure à un micromètre, notamment en vue de disperser ces poudres dans l'atmosphère.

On connaît actuellement de nombreux types d'appareils qui permettent de disperser des particules de quelques dizaines de micromètres, ils sont par exemple du type des extincteurs à poudre qui sont généralement basés sur un procédé de fluidification pneumatique du produit au sein d'un réservoir de stockage lors de la mise en oeuvre. Cependant, les poudres les plus fines composées de particules dont la taille est voisine du micromètre sont souvent difficiles à fluidifier du fait des propriétés cohésives des particules, qui s'opposent à leurs écoulement par gravité.

Lors de l'emploi de telles poudres, qui seront qualifiées par la suite d'ultrafines, il a déjà été proposé d'utiliser des vibrations et/ou des chocs, par exemple dans des trémies vibrantes, pour faciliter leur fluidisation. Ces solutions aboutissent à des mécanismes compliqués, lourds et coûteux, en outre elles conviennent mal au cas où, pour faciliter la manutention, la poudre se présente sous forme de blocs compactés au préalable.

Le brevet US-A-3 854 634, au nom de Robert J. Hart, décrit un dispositif pour mettre une poudre en suspension, et qui comprend un récipient, dans lequel on place la poudre, et une plaque qui peut coulisser dans le récipient et reposer sur la surface libre de la poudre. Par un tube télescopique, on souffle un gaz sous pression à travers la plaque, ce qui la soulève au-dessus de la poudre. Le gaz s'échappe latéralement en longeant la surface supérieure de la poudre et en entraînant une partie de celle-ci. La plaque descend en conséquence du départ de la poudre, car l'intervalle entre la surface libre de la poudre et la face inférieure de la plaque reste constant. Le taux d'extraction de la poudre peut être contrôlé en envoyant une partie du gaz depuis le tube télescopique directement sur la face supérieure de la plaque, on réduit ainsi la différence de pression entre les deux faces de la plaque ce qui réduit l'intervalle entre la plaque et la poudre.

Ce dispositif simple présente un inconvénient qui résulte du fait que la force principale qui fait mouvoir la plaque est le poids de celle-ci. L'orientation du dispositif doit être telle que la plaque descende sensiblement verticalement. D'autre part, le dispositif doit être protégé des secousses et accélérations importantes, qui, manifestement perturberaient son fonctionnement: une accélération vers le haut entraînera un déplacement de la plaque dans le même sens, et un arrêt de la mise en suspension de la poudre; de même, une accélération importante vers le bas peut faire fonctionner l'appareil comme un compacteur. Il en résulte en particulier que l'appareil de ce brevet ne peut pas fonctionner à bord d'un véhicule terrestre ou aérien.

Le document CA-A-874 283 décrit un dispositif voisin du précédent, mais dans lequel le sens de circulation du gaz est inversé si bien qu'une différence de pression, due à la perte de charge du gaz, crée une force qui s'ajoute au poids de la plaque.

Le document US-A-4 023 778 décrit un dispositif pour la mise en suspension d'un produit chimique sous forme compactée dans de l'eau, ce dispositif comprenant un réservoir dans lequel on enferme le produit à disperser entre un piston mobile et une pièce antagoniste qui présente une forme concave vers l'intérieur du récipient, par exemple tronconique, et comporte une buse de sortie, un conduit pour amener l'eau sous pression sur la face du piston opposée à la masse du produit, sous une pression apte à déplacer le piston et la masse de produit vers la pièce antagoniste, et des conduits pour faire suivre à l'eau un trajet comprenant un passage d'entrée dans le réservoir, la buse de sortie, et un espace intermédiaire dans lequel l'eau se déplace en longeant la surface libre du produit pour l'éroder et l'entraîner vers la buse. Cet espace intermédiaire a une forme et des dimensions à peu près constantes grâce au fait que, comme dans les dispositifs cités plus haut, il y a un déplacement relatif de la masse de produit et de la pièce antagoniste pendant que le produit est progressivement érodé.

Le but de l'invention est de fournir un procédé analogue à celui qui emploie ce dispositif, et qui puisse être utilisé pour la mise en suspension de poudres ultrafines dans un gaz, indépendamment des conditions d'orientation, de vibrations et d'accélérations extérieures.

Pour obtenir ce résultat, l'invention fournit un procédé pour la mise en suspension d'un produit dans un fluide, dans lequel:
- on enferme le produit à disperser dans un réservoir cylindrique ou prismatique entre un piston mobile axialement et une pièce antagoniste, cette pièce comportant une buse axiale de sortie,
- on exerce sur la face du piston, opposée à la masse du produit, une pression de fluide apte à déplacer ledit piston et la masse du produit en direction de la pièce antagoniste,
- on fait passer le fluide de mise en suspension le long d'un trajet comprenant un passage d'entrée, la buse de sortie et un espace intermédiaire dans lequel le fluide se déplace du passage d'entrée vers la buse de sortie en longeant la surface libre du produit pour l'éroder et entraîner ledit produit, cet espace intermédiaire ayant une forme et des dimensions sensiblement constantes grâce au fait que la surface de la masse du produit se déplace par rapport à la pièce antagoniste pour maintenir une distance à peu près constante entre la surface libre de ladite masse et la surface de la pièce antagoniste pendant que le produit est progressivement entraîné vers le passage de sortie grâce à l'action du piston, caractérisé en ce que:
- le produit est constitué d'une poudre ultra-fine compactée et le fluide de mise en suspension est un gaz,
- la surface de la pièce antagoniste est dans l'ensemble perpendiculaire à l'axe du réservoir et à peu près parallèle à la surface libre de la poudre,
- la pression de fluide exercée sur le piston est adaptée en fonction de l'orientation et des accélérations auxquelles est soumis le réservoir, de façon à maintenir une distance à peu près constante entre la surface libre de la poudre et la surface antagoniste,
- on maintient le débit du gaz qui vient lécher et éroder la masse de poudre à une valeur supérieure à une valeur plancher telle qu'il n'apparaît pas de chemins préférentiels dans cette masse entraînant une baisse importante du débit de poudre.

Le fait que la force qui déplace le piston résulte d'une pression de fluide a pour conséquence que le procédé peut être mis en oeuvre pour n'importe quelle orientation du réservoir, et quelle que soit l'accélération à laquelle il est soumis.

Un tel résultat pourrait, en théorie, être obtenu avec entraînement mécanique du piston, mais il serait alors très difficile d'obtenir une mise en suspension régulière de la poudre. En effet, toute variation de la pression dans l'espace intermédiaire du gaz destiné à entraîner la poudre doit entraîner une variation de la vitesse de déplacement du piston. Une telle régulation exigerait, dans le cas d'un entraînement mécanique, une installation compliquée et coûteuse, alors qu'avec la disposition de l'invention, il y a autorégulation, car une augmentation de la pression dans l'espace intermédiaire entraîne automatiquement une diminution de la force agissant sur le piston, cette force résultant de la différence de pression entre les deux faces du piston.

Suivant un mode de mise en oeuvre particulièrement simple, on utilise un réservoir, dans lequel la surface antagoniste est fixe, on place la poudre à disperser contre une face du piston, la surface libre de la poudre étant à l'opposé du piston et vis-à-vis de ladite surface antagoniste et on exerce, sur la face du piston qui est opposée à la poudre, une pression qui diffère de celle qui est appliquée sur la surface libre de la quantité nécessaire pour effectuer ledit déplacement de la poudre par rapport à la surface antagoniste.

Ce mode de réalisation correspond à un dispositif qui ne comporte qu'une pièce mobile, à savoir le piston.

D'autres particularités et avantages de l'invention apparaîtront à la lecture de la description qui va suivre, et qui est relative à un exemple pratique de réalisation, illustré à l'aide de la figure qui représente une vue en coupe longitudinale schématique du dispositif de mise en suspension selon la présente invention dans une première forme de réalisation.

Comme on le voit sur la figure, le dispositif de mise en suspension selon l'invention, selon une première forme de réalisation, comprend un corps cylindrique 1 fermé à une extrémité par un couvercle 21 muni d'une première tubulure d'admission 2 qui est raccordé à une source d'air comprimé 22, ainsi qu'une seconde tubulure d'admission 3 qui est raccordée à une seconde source d'air comprimé 23. Il est à noter qu'on peut prévoir, en variante, une seule source d'air comprimé 22 ou 23, reliée aux deux tubulures 2 et 3 par une conduite 24, représentée en tirets.

Un piston 4 est monté coulissant à l'intérieur du cylindre 1 du côté de la tubulure axiale 2. Il présente la forme d'une cuvette cylindrique ouverte vers cette tubulure, cependant que des joints toriques d'étanchéité 5 et 6 sont interposés entre la paroi latérale du cylindre 4 et la face intérieure du cylindre 1.

Du côté de la seconde tubulure d'admission 3, est montée une buse axiale 7 qui est destinée à l'évacuation du produit dispersé et qui traverse la paroi frontale plane du cylindre 1. A l'intérieur de ce dernier, la buse 7 se prolonge vers l'extérieur en un disque 8 qui lui est perpendiculaire et dont la périphérie est située à une faible distance de la face interne du cylindre 1.

Le produit pulvérulent compacté 9 qu'il s'agit de disperser étant logé entre le piston 4 et le disque 8, l'air comprimé qui pénètre par la tubulure 3 dans le cylindre 1 s'écoule entre la face interne de la paroi cylindrique de ce dernier et la périphérie du disque 8 et, suivant le trajet indiqué par les flèches F, il vient lécher et éroder la surface libre du pain de poudre compactée 9. Cet air ainsi chargé de particules de poudre extrêmement fines passe par la buse 7 et vient se disperser dans l'atmosphère.

Simultanément, l'air comprimé introduit dans le cylindre 1 par la tubulure 2 pousse le piston 4 dans le sens de la flèche F', ce qui déplace le pain de poudre compactée, au fur et à mesure de l'évacuation de la poudre à disperser, vers la buse de sortie 7.

Le mode de fonctionnement du dispositif qui vient d'être décrit est évident et il ne sera pas commenté de manière plus détaillée. On notera cependant que plusieurs modes de rechargement du réservoir 1 peuvent être envisagés. Ainsi, l'appareil peut consommer le produit 9 sous forme de pain de produits pulvérulents préalablement compactés et introduits par démontage du couvercle 21 du réservoir de stockage 1, ce rechargement pouvant être effectué par un seul opérateur en quelques secondes.

On notera également qu'au cours d'une séquence de distribution, la vitesse d'érosion de la poudre 9 par le gaz d'entraînement doit être supérieure à une valeur plancher, la chute de pression dans les passages périphériques devant être réglée en fonction du débit et de la nature du produit à disperser. Pour cela, la circulation de la poudre et du gaz à l'intérieur du réservoir 1 et autour de l'orifice d'évacuation 7 doit être telle que la vitesse d'érosion de la poudre reste en permanence supérieure à cette valeur plancher. En effet, si cette condition n'est pas satisfaite, des chemins préférentiels apparaissent dans la masse du produit et, afin d'éviter que la majeure partie du gaz sous pression d'entraînement ne s'écoule librement par ces chemins, ce qui entraînerait une baisse importante du débit de produit, il est nécessaire de détruire ces chemins en permanence et en même temps de détruire les éventuels agglomérats de particules, notamment par cisaillement et érosion.

Dans la pratique, la distance entre la surface antagoniste constituée par le disque 8 ou par la face avant du piston 4 et la surface libre de la poudre est de l'ordre de 0,2 à 0,04 mm, et la vitesse du gaz chargé de poudre mesurée dans l'orifice d'évacuation 7, est comprise entre 35 et 300 m/s. Le débit de poudre, lui- même, peut varier dans une très large mesure par réglage de la pression et/ou ajustement des moyens d'évacuation. Il est ainsi possible de faire varier ce débit entre quelques dizaines de grammes par seconde et plusieurs kilogrammes par seconde.

La suspension formée peut ensuite être dispersée dans l'atmosphère à une vitesse élevée, par exemple 100 à 340 m/s, pour de l'air à 20°C.

## Revendications

Procédé pour la mise en suspension d'un produit dans un fluide, dans lequel:
- on enferme le produit à disperser (9) dans un réservoir (1) cylindrique ou prismatique entre un piston (4) mobile axialement et une pièce antagoniste (8), cette pièce comportant une buse axiale de sortie (7),
- on exerce sur la face du piston (4), opposée à la masse du produit (19), une pression de fluide apte à déplacer ledit piston et la masse du produit (9) en direction de la pièce antagoniste (8),
- on fait passer le fluide de mise en suspension le long d'un trajet comprenant un passage d'entrée (3), la buse de sortie (7) et un espace intermédiaire dans lequel le fluide se déplace du passage d'entrée (3) vers la buse de sortie (7) en longeant la surface libre du produit pour l'éroder et entraîner ledit produit, cet espace intermédiaire ayant une forme et des dimensions sensiblement constantes grâce au fait que la surface de la masse du produit se déplace par rapport à la pièce antagoniste (8) pour maintenir une distance à peu près constante entre la surface libre de ladite masse et la surface de la pièce antagoniste pendant que le produit est progressivement entraîné vers le passage de sortie grâce à l'action du piston (4), caractérisé en ce que
- le produit est constitué d'une poudre ultrafine compactée et le fluide de mise en suspension est un gaz,
- la surface de la pièce antagoniste (8) est dans l'ensemble perpendiculaire à l'axe du réservoir (1) et à peu près parallèle à la surface libre de la poudre,
- la pression de fluide exercée sur le piston (4) est adaptée en fonction de l'orientation et des accélérations auxquelles est soumis le réservoir (1), de façon à maintenir une distance à peu près constante entre la surface libre de la poudre et la surface antagoniste (8),
- on maintient le débit du gaz qui vient lécher et éroder la masse de poudre à une valeur supérieure à une valeur plancher telle qu'il n'apparaît pas de chemins préférentiels dans cette masse entraînant une baisse importante du débit poudre.

## Patentansprüche

Verfahren zum Dispergieren eines Produktes in einem Fluid, in welchem man
- das zu dispergierende Produkt in einem zylindrischen oder prismatischen Speicherbehälter (1) zwischen einem axial beweglichen Kolben (4) und einem Gegenstück (8) einschließt, weich letzteres eine axial gerichtete Austrittsdüse (7) aufweist,
- auf die der Masse des Produkts (9) abgekehrte Seite des Kolbens (4) einen solchen Fluiddruck ausübt, der geeignet ist, um den Kolben und die Masse (9) des Produkts in Richtung auf das Gegenstück (8) hin zu bewegen,
- das zum Dispergieren benutzte Fluid entlang einer solchen Strecke strömen läßt, die aus einem Eingangsabschnitt (3), einer Austrittsdüse (7) und einem Zwischenabschnitt besteht, in welchem das Fluid sich von dem Eingangsabschnitt (3) in Richtung auf die Austrittsdüse (7) hin bewegt, und zwar entlang der freien Oberfläche des Produkts, um dieses abzutragen und mitzunehmen, wobei der Zwischenabschnitt eine Gestaltung sowie Abmessungen aufweist, die genau konstant sind, da die Oberfläche der Masse des Produkts im Verhältnis zu dem Gegenstück (8) bewegt wird, um während des fortschreitenden, auf die Bewegung des Kolbens (4) zurückführbaren Mitnehmens des Produkts einen nahezu konstanten Abstand zwischen der freien Oberfläche der genannten Masse und dem Gegenstück aufrechtzuerhalten, dadurch gekennzeichnet
- daß das Produkt ein ultrafeines, kompaktiertes Pulver ist und daß das zum Dispergieren benutzte Fluid ein Gas ist,
- daß die Oberfläche des Gegenstücks (8) insgesamt senkrecht zur Achse des Speicherbehälters (1 ) und nahezu parallel zurfreien Oberfläche des Pulvers verläuft,
- daß der auf den Kolben ausgeübte Fluiddruck in Abhängigkeit von der Orientierung und den auf den Speicherbehälter (1) einwirkenden Beschleunigungen angepaßt ist, und zwar derart, daß der Abstand zwischen der freien Oberfläche des Pulvers und der Oberfläche des Gegenstücks (8) nahezu konstant gehalten wird,
- daß man den zum Überstreichen und Abtragen der Masse des Pulvers dienenden Gasdurchsatz bei einem Wert oberhalb eines Mindestwertes hält, und zwar derart, daß sich in der Masse keine Vorzugswege ergeben, welche ein beträchtliches Absinken des Pulverdurchsatzes mit sich bringen würden.

## Claims

Process for setting a product in suspension in a fluid, wherein:
- the product (9) to be dispersed is enclosed in a cylindrical or prismatic reservoir (1) between an axially movable piston (4) and an opposing piece (8), the latter piece comprising an axial exit nozzle (7),
- upon the face of the piston (4) opposite to the mass of the product (19) there is exerted a fluid pressure adapted to displace the said piston and the mass of the product (9) in the direction of the opposing piece (8),
- the suspension fluid is passed along a path comprising an entry passage (3), the exit nozzle (7) and an intermediate space in which the fluid travels from the entry passage (3) towards the exit nozzle (7) keeping along the free surface of the product in order to erode it and entrain the said product, this intermediate space having substantially constant form and dimensions by virtue of the fact that the surface of the mass of the product is displaced in relation to the opposing piece (8) to maintain an approximately constant distance between the free surface of the said mass and the surface of the opposing piece while the product is entrained progressively towards the exit passage thanks to the action of the piston (4), characterised in that
- the product is constituted by a compacted ultra-fine powder and the suspension fluid is a gas,
- the surface of the opposing piece (8) is as a whole perpendicular to the axis of the reservoir (1) and approximately parallel to the free surface of the powder,
- the fluid pressure exerted upon the piston 14) is adapted as a function of the orientation and the accelerations to which the reservoir (1) is subjected, in such manner as to maintain an approximately constant distance between the free surface of the powder and the opposing surface (8),
- the flow rate of the gas, which comes to wash and erode the mass of powder, is maintained at a value higher than a floor value such that no preferential paths appear in this mass causing a significant drop in the powder flow rate.
